# EUROPÄISCHE PATENTSCHRIFT

(11) **EP 0 923 672 B1**
(45) Veröffentlichungstag und Bekanntmachung des Hinweises auf die Patenterteilung: **26.02.2003**
(21) Anmeldenummer: 98921340.0
(22) Anmeldetag: 10.03.1998
(51) Int. Cl.: F02M 59/46, F02M 47/02

(54) **VENTIL ZUM STEUERN VON FLÜSSIGKEITEN**
VALVE FOR REGULATING LIQUID FLOW
SOUPAPE POUR LA REGULATION DE L'ECOULEMENT DE LIQUIDES

(30) Priorität: 02.07.1997 DE 19728077; 19.12.1997 DE 19756669
(43) Veröffentlichungstag der Anmeldung: 23.06.1999
(73) Patentinhaber: ROBERT BOSCH GMBH, 70442 Stuttgart (DE)
(72) Erfinder: HEINZ, Rudolf, D-71272 Renningen (DE); KIENZLER, Dieter, D-71229 Leonberg (DE); POTSCHIN, Roger, D-74336 Brackenheim (DE); SCHMOLL, Klaus-Peter, D-74251 Lehrensteinsfeld (DE); BOECKING, Friedrich, D-70499 Stuttgart (DE)
(86) Internationale Anmeldenummer: DE9800698
(87) Internationale Veröffentlichungsnummer: WO99001662

(56) Entgegenhaltungen:
- EP-A- 0 477 400
- EP-A- 0 816 670
- DE-A- 3 728 817
- DE-A- 4 306 072
- DE-A- 19 646 847

## Beschreibung

### Stand der Technik

Die Erfindung betrifft ein Ventil zum Steuern von Flüssigkeiten gemäß der Gattung des Patentanspruches 1. Durch die EP-A-0 816 670 ist ein solches Ventil bekannt. Dort ist der Betätigungskolben des Ventilglieds in einem im Durchmesser kleineren Teil einer Stufenbohrung dicht verschiebbar angeordnet, wogegen ein im Durchmesser größerer Kolben, der mit dem Piezoaktor bewegt wird, in einem im Durchmesser größeren Teil der Stufenbohrung angeordnet ist und dort nach außen durch eine elastische Dichtung abgedichtet ist. Zwischen beiden Kolben ist ein hydraulischer Raum eingespannt, derart, daß, wenn der größere Kolben durch den Aktor um eine bestimmte Wegstrecke bewegt wird, der Betätigungskolben des Ventilglieds um einen um das Übersetzungsverhältnis der Stufenbohrungsdurchmesser vergrößerten Weg bewegt wird. Zur Rückstellung des größereh Kolbens ist ferner eine Druckfeder im hydraulischen Raum angeordnet, die in eine Ausnehmung des größeren Kolbens hinein komprimierbar ist, derart, daß der hydraulische Raum klein gehalten werden kann. Bei solchen Ventilen ist der Druck im Kopplungsraum sehr hoch, so daß dieser radial ausdehnt und dann leicht eine Lekage z. B. bei dem Betätigunhgskolben eintritt. Eine Lekage hat zur Folge, daß der Kopplungsraum nachgefüllt werden muß, um die beiden den Kopplungsraum begrenzenden Kolben wieder auf ihren ursprünglichen Abstand zu bringen.

### Vorteile der Erfindung

Das erfindungsgemäße Steuerventil mit den Merkmalen des Kennzeichens des Patentanspruches 1 hat dem gegenüber den Vorteil, daß die Lekage vermindert wird. Als weiterer Vorteil sind die Einfachheit und die Preiswürdigkeit der Lösung zu nennen. Schließlich läßt die Vielfalt der Lösungsmöglichkeiten des Vorschlags die Auswahl der für die verschiedenen Anwendungen jeweils günstigsten Varianten zu.

### Zeichnung

Mehrere Ausführungsbeispiele der Erfindung sind in der Zeichnung dargestellt und in der nachfolgenden Beschreibung näher erläutert. Es zeigen: Figur 1 ein Kraftstoffeinspritzventil im Schnitt, Figur 2 einen als bewegliche Wand eines Kopplungsraumes arbeitender Kolben mit einer stirnseitigen Aufbohrung, Figur 3 eine Kolbenanordnung an einem Kopplungsraum, Figur 4 eine Kolbenanordnung an einem anderen Kopplungsraum, Figur 5 eine anders geformte stirnseitige Ausnehmung, Figur 6 einen Kolben mit einem aufgepressten Ring, Figur 7 eine andere Ringraumanordnung an einem Kolben und Figur 8 eine andere Ringform.

### Beschreibung der Ausführungsbeispiele

Das erfindungsgemäße Ventil findet Anwendung bei einem Kraftstoffeinspritzventil, das in wesentlichen Teilen im Schnitt in der Figur 1 wiedergegeben ist. Dieses Einspritzventil weist ein Ventilgehäuse 1 auf, in dem in einer Längsbohrung 2 eine Ventilnadel 3 geführt ist. An ihrem einen Ende ist die Ventilnadel mit einer kegelförmigen Dichtfläche 4 versehen, die an der in den Brennraum ragenden Spitze 5 des Ventilgehäuses mit einem Sitz 6 zusammenwirkt, von dem aus Einspritzöffnungen abführen, die in das Innere des Einspritzventils, hier den die Ventilnadel 3 umgebenden mit unter Einspritzdruck stehenden Kraftstoffgefüllten Ringraum 7 mit dem Brennraum verbinden, um so eine Einspritzung zu vollziehen, wenn die Ventilnadel von ihrem Sitz abgehoben hat. Der Ringraum ist mit einem weiteren Druckraum 8 verbunden, der ständig in Verbindung mit einer Druckleitung 10 steht, über die den Kraftstoffeinspritzventil von einem Kraftstoffhochdruckspeicher 9 Kraftstoff unter Einspritzdruck zugeführt wird. Diese hohe Kraftstoffdruck wirkt auch in dem Druckraum 8 und dort auf eine Druckschulter 11, über die in bekannter Weise die Düsennadel bei geeigneten Bedingungen von ihrem Ventilsitz abgehoben werden kann.

Am anderen Ende der Ventilnadel ist diese in einer Zylinderbohrung 12 geführt und schließt dort mit ihrer Stirnseite 14 einen Steuerdruckraum 15 ein, der über eine Drosselverbindung 16 mit ständig mit einem Ringraum 17 verbunden ist, der wie auch der Druckraum 8 immer mit dem Kraftstoffhochdruckspeicher in Verbindung steht. Axial führt vom Steuerdruckraum 15 eine Drosselbohrung 19 ab zu einem Ventilsitz 20 eines Steuerventils 21. Mit dem Ventilsitz 20 wirkt ein Ventilglied 22 des Steuerventils 21 zusammen, das im abgehobenen Zustand eine Verbindung zwischen dem Steuerdruckraum 15 und einem Entlastungsraum herstellt.

Das Ventilglied 22 wird durch eine Druckfeder 24 in Schließrichtung, also auf den Ventilsitz 20 hin beaufschlagt, so daß in Normalstellung des Steuerventils diese Verbindung des Steuerdruckraumes 15 verschlossen ist. Da die stirnseitige Fläche der Ventilnadel im Bereich des Steuerdruckraumes größer ist als die Fläche der Druckschulter 11, hält der selbe Kraftstoffdruck im Steuerdruckraum, der auch in dem Druckraum 8 vorherrscht, nun die Ventilnadel in geschlossener Stellung. Ist das Ventilglied 22 jedoch abgehoben, so wird der Druck im Steuerdruckraum 15 entlastet aufgrund der drosselnden Wirkung der Drosselverbindung 16. Bei der nun fehlenden Schließkraft öffnet die Ventilnadel schnell und kann andererseits in Schließstellung gebracht werden, sobald das Ventilglied 22 wieder in Schließstellung kommt. Ab diesem Zeitpunkt baut sich dann schnell über die Drossel 16 der ursprüngliche hohe Kraftstoffdruck im Steuerdruckraum 15 wieder auf.

Das erfindungsgemäße Steuerventil weist einen zu seiner Betätigung bestimmten Kolben 25 auf, der auf das Ventilglied 22 wirkt. Der Kolben 25 ist in einer Führungsbohrung 28 dicht geführt und begrenzt mit seiner Stirnfläche 29 einen Kopplungsraum 30, der auf seiner gegenüberliegenden Wand von einem Aktorkolben 31 größeren Durchmessers abgeschlossen ist, der Teil eines Piezoaktors 32 ist. Beide Kolben 25 und 31 sind in ihren Bohrungen dicht geführt. Der Kopplungsraum 30 dient aufgrund der unterschiedlichen Kolbenflächen der beiden Kolben 25 und 31 als Druckübersetzerraum, in dem er einen konstruktionsbedingten kleinen Hub des Piezoaktorkolbens 31 in einen größeren Hub des des Steuerventil 21 betätigenden Kolbens 25 übersetzt.

Bei der Druckübersetzung treten im Kopplungsraum 30 sehr hohe Drücke auf. Um es trotz dieser Belastung nicht zu einem unzulässig hohen Leckverlust entlang der Kolbenführung kommen zu lassen, sind der Kolben 25 und eventuell auch der Aktorkolben 31 an ihren Stirnflächen mit je einer Anpressdruckverstärkungseinrichtung 35 in Form einer Sackbohrung 33 bzw. 34 versehen.

Im Kopplungsraum 30 steht der Druck an. Aus der Druckdifferenz der Kräfte von außen und von innen ergibt sich das Aufweitungsvermögen des Kolbens in Abhängigkeit von dem im Kopplungsraum 30 herrschenden Druck. In der Figur 2 ist mittels Vektoren 36 dargestellt, wie bei einer Druckeinwirkung der Kraftverlauf vonstatten geht. Es ist zu erkennen, daß im Bereich der Stirnfläche 29 die Verformbarkeit des Kolbens und damit eine aus dieser Verformung resultierenden Aufweitung des Kolbens am größten ist. Aus der Aufweitung des Kolbens 25 ergibt sich eine dichtende Kraft, die nahe der Stirnfläche dort, wo die größten Dichtprobleme auftreten, am größten ist. Die durch den Druck aufgeweitete Mantelfläche des Kolbens 25 ist mit der Bezugszahl 37 versehen. Es ist zu erkennen, daß mit Hilfe der erfindungsgemäßen Anpressdruckverstärkungseinrichtung 35 eine zuverlässige Lekageminderung erreicht ist.

Die Figur 3 zeigt den Kopplungsraum 30 mit den beiden Kolben 25 und 31, die beide mit je einer Sackbohrung 33 bzw. 34 versehen sind. Die beiden Kolben 33 und 34 liegen auf der gleichen Achse 38. In der Figur 4 ist dargestellt, daß die Achsen der beiden Kolben auch parallel versetzt sein können, um Bauhöhe zu sparen. Ein Kopplungsraum trägt hier die Bezugszahl 39.

Die Figur 5 läßt erkennen, daß es auch möglich ist, statt einer zylindrischen Sackbohrung 33 bzw. 34 als Anpressdruckverstärkungseinrichtung 40 eine konkave Ausfühlung 41 in die Stirnfläche 29 eines Kolbens 42 einzubringen.

Anders als bei den Bauarten nach den Figuren 2 bis 5 ist in der Figur 6 eine Kolbenbauart dargestellt, bei der ein Kolben 43 an seinem Kolbenkopf 44 mit einem aufgepressten, vorzugsweise aufgeschrumpften Ring 45 bestückt ist. Dieser Ring 45 hat eine stirnseitige Innenaussparung 46, die hohlzylindrisch ausgebildet ist, so daß ein Ringzylindrischer Rand 47 entsteht, der in der Art einer Ringdichtlippe verhältnismäßig leicht aufweitbar ist. Damit ist hier eine Anpressdruckverstärkungseinrichtung 48 geschaffen.

Wird eine solcher Kolben 43 mit hydraulischem Druck belastet, wirkt dieser Druck auch in der Innenaussparung 46. Der Rand 47 wird aufgeweitet und drückt gegen die den Kolben führende Zylinderwand. Auch auf diese Weise ist dann mit der Anpressdruckverstärkungseinrichtung eine zuverlässige Lekageminderung zu erreichen.

Nachdem in der Figur 7 dargestellten Ausführungsbeispiel ist es auch möglich, einen Ring 49 zu verwenden, dessen durch eine Aussparung 50 entstandener Rand innen liegt. Hier befindet sich die Aussparung 50 außen, und Druckmittel aus einem Kopplungsraum 53 gelangt durch eine konstruktionsmäßig vorgenommene Durchmesservergrößerung des Kopplungsraumes 53 in die Aussparung 50. Es ist zu sehen, daß auch auf diese Weise eine Erhöhung der Anpresskraft und damit eine Lekageminderung zu erreichen ist.

Figur 8 behandelt schließlich einen wie ein Kolbenring geschlitzten Ring 54, der außen zylindrisch ist und dessen Innenringfläche 55 einen von einem Kopplungsraum 56 nach hinten zunehmenden Querschnitt aufweist, also kegelig ausgebildet ist. Damit stellt hier die Innenringfläche 55 eine Anpressdruckverstärkungseinrichtung 57 dar.

Bei Druckanstieg im Kopplungsraum 56 gelangt Druck in eine Kammer.58 und dort auf die Innenringfläche 55 des Ringes-54, so daß dieser sich aufweitet und sich dichtend an die Zylinderwand anlegt. Eine Lekage an einem Aktorkolben 59 ist auch mit einer derartigen Konstruktion vermindert.

Es ist zu erkennen, daß die erfindungsgemäße Anpressdruckversträrkungseinrichtung 35, 40, 48, 52 und 57 mit einfachen Mitteln preiswert herstellbar ist und daß sie wegen ihrer vielfältigen Gestaltungsmöglichkeit leicht entsprechenden Einbaubedingungen anpaßbar ist.

## Patentansprüche

1. Ventil zum Steuern von Flüssigkeiten mit einem Ventilglied (22), das einen zu seiner Betätigung bestimmten Kolben (25, 42, 43) aufweist, der von einer Druckfeder (24) in Schließrichtung des Ventilgliedes (22) zur Auflage auf einen Ventilsitz (20) beaufschlagt ist und der einen hydraulischen Kopplungsraum (30, 39, 53, 56) als bewegliche Wand abschließt, der andererseits von einem Aktorkolben (31, 59) eines Piezoaktors (32) begrenzt wird, durch dessen Arbeitshub eine Druckerhöhung im Kopplungsraum (30, 39, 53, 56) erzeugbar ist, durch die der Kolben (25, 42; 43) gegen die Kraft der Druckfeder (24) in Ventil-Öffnungsrichtung verstellbar ist, **dadurch gekennzeichnet, daß** der Aktorkolben und der das Ventilglied betätigende Kolben in Bohrungen (28) geführt sind, wobei die Führung einer Lekage unterliegt, und der zwischen dem Aktorkolben (31, 59) und dem das Ventilglied (22) betätigenden Kolben (25, 42, 43) eingeschlossene Kopplungsraum (30, 39, 53, 56) zumindest auf einer Seite mit einer am Aktorkolben (31, 59) und/oder am Kolben (25, 42, 43) vorgesehenen Anpressdruckverstärkungseinrichtung (35, 40, 48, 52, 57) ausgerüstet ist, die daraus besteht, daß am Aktorkolben und/oder dem das Ventilglied betätigende Kolben radial aufweitbare Teile vorgesehen sind, die einer Druckdiffenrenz zwischen dem im Kopplungsraum herrschenden Druck und dem zwischen der führenden Bohrung und dem Aktorkolben und/oder dem das Ventilglied betätigende Kolben herrschenden Druck ausgesetzt sind und sich unter der Druckdifferenz verformen, derart, daß der Anpreßdruck zwischen der jeweiligen Bohrung und dem Aktorkolben und/oder dem das Ventilglied betätigende Kolben erhöht wird.

2. Ventil nach Anspruch 1, **dadurch gekennzeichnet, daß** die Anpressdruckverstärkungseinrichtung (35, 40) eine stirnseitig und konzentrisch in den Aktorkolben (31) und/oder in den das Ventilglied (22) betätigenden Kolben (25, 42) eingebrachte Sackbohrung (33, 34, 41) ist.

3. Ventil nach Anspruch 2, **dadurch gekennzeichnet, daß** die Sackbohrung (33, 34) zylindrisch ist.

4. Ventil nach Anspruch 2, **dadurch gekennzeichnet, daß** die Sackbohrung eine konkave Aushöhlung (41) ist.

5. Ventil nach Anspruch 1, **dadurch gekennzeichnet, daß** die Anpressdruckverstärkungseinrichtung (53) durch einen am Kolbenkopf (44) festgespannten Ring (45, 54) mit einer stirnseitig angeordneten Innenaussparung (46) gebildet ist.

6. Ventil nach Anspruch 5, **dadurch gekennzeichnet, daß** die Innenaussparung (46) des Ringes (45) hohlzylindrisch ist.

7. Ventil nach Anspruch 5, **dadurch gekennzeichnet, daß** die Innenaussparung des Ringes (54) durch eine kegelige Innenringfläche (55) gebildet ist.

8. Ventil nach Anspruch 7, **dadurch gekennzeichnet, daß** der Ring (54) wie ein Kolbenring geschlitzt ist.

## Claims

1. Valve for the control of liquids, with a valve member (22) having a piston (25, 42, 43) which is intended for actuating the said valve member and which is acted upon by a compression spring (24) in a closing direction of the valve member (22) for coming to bear on a valve seat (20) and closes off, as moveable wall, a hydraulic coupling space (30, 39, 53, 56) which, on the other side, is delimited by an actuator piston (31, 59) of a piezoelectric actuator (32), by means of the working stroke of which it is possible to generate in the coupling space (30, 39, 53, 56) a pressure rise, as a result of which the piston (25, 42; 43) can be adjusted in the valve opening direction counter to the force of the compression spring (24), **characterized in that** the actuator piston and the piston actuating the valve member are guided in bores (28), the guide being subject to leakage, and the coupling space (30, 39, 53, 56) enclosed between the actuator piston (31, 59) and the piston (25, 42, 43) which actuates the valve member (22) being equipped, at least on one side, with a pressing-pressure reinforcement device (35, 40, 48, 52, 57) which is provided on the actuator piston (31, 59) and/or on the piston (25, 42, 43) and which arises due to the fact that, on the actuator piston and/or on the piston which actuates the valve member, radially expandable parts are provided, which are exposed to a pressure difference between the pressure prevailing in the coupling space and the pressure prevailing between the guiding bore and the actuator piston and/or the piston which actuates the valve member, and which experience deformation under the pressure difference, such that the pressing pressure between the respective bore and the actuator piston and/or the piston which actuates the valve member is increased.

2. Valve according to Claim 1, **characterized in that** the pressing-pressure reinforcement device (35, 40) is a blind bore (33, 34, 41) introduced on the end face and concentrically into the actuator piston (31) and/or into the piston (25, 42) which actuates the valve member (22).

3. Valve according to Claim 2, **characterized in that** the blind bore (33, 34) is cylindrical.

4. Valve according to Claim 2, **characterized in that** the blind bore is a concave cavity (41).

5. Valve according to Claim 1, **characterized in that** the pressing-pressure reinforcement device (53) is formed by a ring (45, 54) firmly clamped to the piston head (44) and having an inner clearance (46) arranged on the end face.

6. Valve according to Claim 5, **characterized in that** the inner clearance (46) of the ring (45) is hollow-cylindrical.

7. Valve according to Claim 5, **characterized in that** the inner clearance of the ring (54) is formed by a conical inner annular surface (55).

8. Valve according to Claim 7, **characterized in that** the ring (54) is slotted in the same way as a piston ring.

## Revendications

1. Soupape de commande de liquide comportant un organe de soupape (21) ayant un piston (25, 42, 43) destiné à son actionnement et sollicité par un ressort de compression (24) dans le sens de la fermeture de l'organe de soupape (22) pour s'appuyer contre un siège de soupape (20), et qui ferme comme cloison mobile une chambre de couplage hydraulique (30, 39, 53, 56) d'autre part délimitée par un piston d'actionneur (31, 59) d'un actionneur piézoélectrique (32), dont la course active crée dans la chambre de couplage (30, 39, 53, 56) une augmentation de pression qui déplace le piston (25, 42, 43) contre la force développée par le ressort de compression (24) dans le sens de l'ouverture de la soupape,
**caractérisé en ce que**
le piston d'actionneur et le piston actionnant l'organe de soupape sont guidés dans des perçages (28),
le guidage subissant une fuite et la chambre de couplage (30, 39, 53, 56) délimitée entre le piston d'actionneur (31, 59) et le piston (25, 42, 43) actionnant l'organe de soupape (22), comporte au moins d'un côté une installation d'amplification de la pression d'application (35, 40, 48, 52 et 57) prévue sur le piston d'actionneur (31, 59) et/ou le piston (25, 42, 43), cette installation étant constituée de pièces prévues sur le piston d'actionneur et/ou le piston actionnant l'organe de soupape, et pouvant s'élargir radialement, en étant exposées à une différence de pression entre la pression régnant dans la chambre de couplage et la pression régnant entre le perçage de guidage et le piston d'actionneur et/ou le piston actionnant l'organe de soupape, et ces pièces se déforment sous l'effet de la différence de pression pour augmenter la pression d'application entre le perçage respectif et le piston d'actionneur et/ou le piston actionnant l'organe de soupape.

2. Soupape selon la revendication 1,
**caractérisée en ce que**
l'installation d'amplification de la pression d'application (35, 40) et un perçage borgne (33, 34, 41) réalisé dans la face frontale et de manière concentrique au piston d'actionneur (31) et/ou dans le piston (25, 42) actionnant l'organe de soupape (22).

3. Soupape selon la revendication 2,
**caractérisée en ce que**
le perçage borgne (33, 34) est cylindrique.

4. Soupape selon la revendication 2,
**caractérisée en ce que**
le perçage borgne comporte une cavité concave (41).

5. Soupape selon la revendication 1,
**caractérisée en ce que**
l'installation d'amplification de la pression d'application (53) est formée par une bague (45, 54) serrée sur la tète de piston (44) avec une cavité intérieure (46) au niveau de sa face frontale.

6. Soupape selon la revendication 5,
**caractérisée en ce que**
la cavité intérieure (46) de la bague (45) a une forme cylindrique creuse.

7. Soupape selon la revendication 5,
**caractérisée en ce que**
la cavité intérieure de la bague (54) est formée par une surface annulaire conique (55).

8. Soupape selon la revendication 7,
**caractérisée en ce que**
la bague (54) est fendue comme un segment de piston.
